# EUROPÄISCHE PATENTSCHRIFT

(11) **EP 1 317 595 B1**
(45) Veröffentlichungstag und Bekanntmachung des Hinweises auf die Patenterteilung: **23.11.2005**
(21) Anmeldenummer: 01982304.6
(22) Anmeldetag: 17.09.2001
(51) Int. Cl.: E05B 17/20, E05C 9/04

(54) **SCHLIESSSYSTEM FÜR GEHÄUSE**
LOCKING SYSTEM FOR HOUSINGS
SYSTEME DE FERMETURE POUR BOITIERS

(30) Priorität: 15.09.2000 DE 20015976 U
(43) Veröffentlichungstag der Anmeldung: 11.06.2003
(73) Patentinhaber: Quante Aktiengesellschaft, 42109 Wuppertal (DE)
(72) Erfinder: RINKE, Friedrich c/o Quante Aktiengesellschaft, 42109 Wuppertal (DE); SCHAUB, Cornel c/o Quante Aktiengesellschaft, 42109 Wuppertal (DE); WISTUBA, Patrick c/o Quante Aktiengesellschaft, 42109 Wuppertal (DE)
(74) Vertreter: HOFFMANN EITLE
(86) Internationale Anmeldenummer: PCT/EP2001/010724
(87) Internationale Veröffentlichungsnummer: WO 2002/022998

(56) Entgegenhaltungen:
- EP-A- 0 608 585
- WO-A-98/41719
- GB-A- 1 545 047
- US-A- 1 460 991
- US-A- 5 174 456
- US-A- 5 209 168

## Beschreibung

### Technisches Gebiet

Die Erfindung betrifft ein Schließsystem für ein Gehäuse nach dem Oberbegriff des Anspruchs 1, beispielsweise ein Schließsystem für ein Aufnahmegehäuse für einen Geldtresor in einer Telefonsäule, mit zumindest einer Schließnase, die im verschlossenen Zustand der Gehäusetür mit einem im Gehäuse angeordneten Schließelement im Eingriff ist.

Solche Schließsysteme zur Sicherung von Gehäusetüren finden sich an Gehäusen aller Art. Besondere Anforderungen an die Sicherheit solcher Schließsysteme gelten dabei beispielsweise im Fall von Geldtresoren von münzbetriebenen Vorrichtungen wie z.B. Telefonsäulen. Die Erfahrung hat gezeigt, dass die Gehäusetüren von Gehäusen, die solche Geldtresore enthalten, häufig Vandalismus und insbesondere Aufbruchsversuchen ausgesetzt sind. Dies gilt um so mehr, als die erwähnten münzbetriebenen Vorrichtungen häufig öffentlich zugänglich sind und die entsprechenden Gehäuse daher im Fall eines unzulänglichen Schließsystems leicht aufgebrochen werden können.

### Stand der Technik

Ein bekanntes Schließsystem für Gehäusetüren ist wie folgt gestaltet.

In der Gehäusetür ist ein Führungselement angeordnet, in dem eine oder mehrere Schließstangen gelagert sind. Die Schließstange wird ihrerseits über einen Mitnehmer betätigt, der eine Drehung eines Schlüssels in eine lineare Bewegung der Schließstange überführt, und die Schließstange weist eine Schließnase auf, die im verschlossenen Zustand der Gehäusetür hinter ein Schließelement oder Schließblech im Gehäuse greift (vgl. Fig. 6 und 7).

Ein zweites bekanntes Schließsystem (vgl. Fig. 8 und 9) ist ähnlich aufgebaut. Im Unterschied zu dem ersten bekannten Schließsystem befindet sich die Schließnase hier jedoch nicht an der Schließstange, sondern an dem Schließblech, und die Schließstange weist dafür einen Dorn auf, der im verschlossenen Zustand der Gehäusetür mit der Schließnase des Schließblechs im Eingriff ist (vgl. Fig. 8 und 9).

Eine Gehäusetür mit einem dieser beiden bekannten Schließsysteme kann jedoch innerhalb kürzester Zeit aufgebrochen werden, da sich beim Aufstemmen der Gehäusetür - beispielsweise durch Einführen eines Hebels zwischen Gehäusetür und Gehäuse - die Schließnase leicht verbiegt. Somit kommen Schließnase und Schließelement außer Eingriff, und die Tür kann geöffnet werden.

Die US 1,438,547 offenbart einen verschließbaren Schrank mit einer Gehäusetür, in der eine Schließstange mit mehreren Schließnasen verschiebbar gelagert ist. Im verschlossenen Zustand greifen die Schließnasen in Schließösen ein, die in dem Schrankgehäuse ausgebildet sind.

Die WO 98/41719 beschreibt einen Verriegelungsmechanismus für ein Fenster oder eine Türe, bei dem ein Schließbolzen in ein Verschließelement eingreift.

Die US 1,460,991 betrifft einen Türverschluss, bei dem mittels eines Hebels zwei Schließstangen bewegt werden, die jeweils einen Verschließbolzen in eine Öffnung einführen.

### Darstellung der Erfindung

Der Erfindung liegt daher die Aufgabe zugrunde, ein verbessertes Schließsystem für Gehäusetüren zu schaffen.

Die Lösung dieser Aufgabe erfolgt durch das Schließsystem gemäß dem Patentanspruch 1.

Gemäß der Erfindung ist in der Umgebung der Schließnase, zumindest auf der der Öffnungsrichtung abgewandten Seite der Schließnase, ein Sicherungselement vorgesehen, das die Schließnase im verschlossenen Zustand gegen Verbiegen sichert.

Dies führt zu dem wesentlichen Vorteil, dass die Schließnase sich bei dem Versuch, die Gehäusetür aufzubrechen, nicht verbiegt und dass Schließnase und Schließelement nicht außer Eingriff kommen können.

Im Rahmen der erfindungsgemäßen Vorrichtung ist ferner vorgesehen, dass das Schließgestänge in einem parallel zur Schließnase verlaufenden Bereich eine Sollbruchstelle aufweist. Bei dem Versuch, die Gehäusetür aufzubrechen, reißt das Schließgestänge dann an der Sollbruchstelle, die Schließnase bleibt jedoch an ihrem Platz oder wird sogar noch weiter in das Sicherungselement hineingezogen. Die Tür kann daher nicht oder nur ein kleines Stück weit geöffnet werden.

Dabei ist es nicht notwendig, dass Schließnase und Schließelement im verschlossenen Zustand der Gehäusetür bereits aneinander stoßen, sondern ein gewisser Abstand zwischen Schließnase und Schließelement ist durchaus zulässig, wodurch die Anforderungen an die Fertigungstoleranzen sinken. Bei einem Aufbruchsversuch wird sich die Schließnase zwar ein Stück weit entgegen der Öffnungsrichtung der Tür verbiegen, aber eben nur so weit, bis die Schließnase an das Sicherungselement stößt. Das Sicherungselement verhindert dann ein weiteres Verbiegen und somit das Öffnen der Tür. Es sei erwähnt, dass die Schließrichtung sowohl in der Richtung von oben nach unten, als auch von unten nach oben vorgesehen sein kann. Mit anderen Worten kann die Schließnase zum einen bei einer Bewegung von oben nach unten und zum anderen bei einer Bewegung von unten nach oben in die verschließende Stellung gelangen.

Bevorzugte Weiterbildungen des erfindungsgemäßen Schließsystems sind in den weiteren Ansprüchen beschrieben.

Gemäß der Erfindung kann das Sicherungselement in vorteilhafter Weise Teil eines Führungselements sein, das mit der Gehäusetür verbunden ist und in dem ein Schließgestänge gelagert ist. Die Schließnase greift dann in das Schließelement und in das Sicherungselement des Führungselements und wird so gegen Verbiegen gesichert. Es sei angemerkt, dass ein oder mehrere Führungselemente vorgesehen sein können, und dass das Sicherungselement dementsprechend Teil des jeweiligen Führungselements ist.

Gleichzeitig kann die Schließnase Teil des Schließgestänges sein. Dies reduziert die Anzahl der Einzelteile und somit den Herstellungs- und Montageaufwand.

In einer vorteilhaften Ausgestaltung des erfindungsgemäßen Schließsystems weist ein Schließgestänge mehrere Schließnasen auf. Im Gehäuse sind dementsprechend mehrere Schließelemente vorgesehen. Dies hat den Vorteil, dass das Gehäuse mit der Bewegung einer einzigen Schließstange an mehreren Stellen verschlossen werden kann.

Bevorzugt weist das Führungselement eine Ausnehmung auf, die das Schließelement in verschlossenem Zustand umgreift. So kann konstruktiv einfach gewährleistet werden, dass die Schließnase in das vorzugsweise im Führungselement angeordnete Sicherungselement greift und in diesem Fall vom Rand der Ausnehmung im Führungselement als Sicherungselement gesichert wird.

Wenn die Schließnase in verschlossenem Zustand durch eine Öffnung - beispielsweise ein Langloch - im Schließelement greift, wird die Schließnase schon durch das Schließelement gegen Verbiegen gesichert, insbesondere wenn die Öffnung nicht wesentlich größer ist als die Schließnase. In diesem Fall kann das Schließelement demnach gleichzeitig als Sicherungselement dienen.

Bevorzugt weist ferner das Führungselement, von dem, wie erwähnt, mehrere vorhanden sein können, eine Öffnung auf, die das Sicherungselement bildet.

In allen bisher geschilderten Ausgestaltungen kann es vorteilhaft sein, das Sicherungselement gegenüber dem Schließelement in Richtung des freien Endes der Schließnase zu versetzen. So kann sicher gewährleistet werden, dass die Schließnase durch das Sicherungselement am Verbiegen gehindert wird, bevor sie außer Eingriff mit dem Schließelement kommt.

Als besonders vorteilhaft hat es sich erwiesen, eine Gehäusetür mit einer Kombination aus zwei erfindungsgemäßen Schließsystemen auszustatten. So kann die Gehäusetür an zwei Stellen, beispielsweise an ihrer Ober- und an ihrer Unterseite, gesichert werden, und es ist nicht möglich, die Gehäusetür an einer von der Schließverbindung entfernten Stelle ein Stück weit aufzubiegen.

Bei der Verwendung von zwei Schließsystemen bietet es Vorteile, diese beiden Schließsysteme über einen einzigen Verschluss zu betätigen. Dazu bietet sich beispielsweise ein Baskülverschluss an, der die beiden Schließnasen in entgegengesetzte Richtungen bewegt.

Aufbruchversuche haben gezeigt, dass die Verbindung zwischen Mitnehmer und Schließgestänge ebenfalls eine Schwachstelle darstellt, weil diese Verbindung sehr nahe am Türspalt liegt und bereits bei gering geöffneter Tür mit Werkzeug, z.B. mit einem Schraubendreher, zugänglich ist. Die Verbindung zwischen Mitnehmer und Schließgestänge ist daher in einer vorteilhaften Ausgestaltung der Erfindung unlösbar gestaltet.

### Kurze Beschreibung der Zeichnungen

Nachfolgend wird die Erfindung anhand einer beispielhaft in den Zeichnungen dargestellten Ausführungsform näher erläutert.

### Im Einzelnen zeigen:

- Fig. 1: ein erfindungsgemäßes Schließsystem (offen)
- Fig. 2: das erfindungsgemäße Schließsystem (verschlossen)
- Fig. 3: das erfindungsgemäße Schließsystem, wobei die Schließstange an der Sollbruchstelle auseinandergebrochen ist
- Fig. 4: eine Anordnung von zwei erfindungsgemäßen Schließsystemen, betätigt über einen Baskülverschluss (offen)
- Fig. 5: eine Anordnung von zwei erfindungsgemäßen Schließsystemen, betätigt über einen Baskülverschluss (verschlossen)
- Fig. 6: ein erstes herkömmliches Schließsystem (offen)
- Fig. 7: das erste herkömmliche Schließsystem (verschlossen)
- Fig. 8: ein zweites herkömmliches Schließsystem (offen)
- Fig. 9: das zweite herkömmliche Schließsystem (verschlossen)

### Ausführliche Beschreibung bevorzugter Ausführungsformen der Erfindung

Eine bevorzugte Ausführungsform des erfindungsgemäßen Schließsystems zeigen die Fig. 1 bis 3.

In dem hier dargestellten System zum Verschließen einer Gehäusetür 1 eines Gehäuses 13 ist eine Schließstange 4 in einem Führungselement 6 gelagert. Das Führungselement 6 ist seinerseits fest mit der Gehäusetür 1 verbunden. Die Schließstange 4 weist eine Schließnase 5 auf. Im verschlossenen Zustand (Fig. 2) greift die Schließnase 5 der Schließstange 4 durch eine Öffnung in einem Schließelement 12, das im Gehäuse 13 angeordnet ist. Dabei umgreift das Führungselement 6, das einen Schlitz 10 aufweist, das Schließelement 12. Das Schließelement 12 ist ein Schließblech, das in einer Ebene senkrecht zur Bewegungsrichtung der Schließnase 5 angeordnet ist.

Wie in Fig. 2 zu sehen ist, greift die Schließnase 5 in verschlossenem Zustand in die Führung an der Unterkante 11 des Führungselements 6, die in dieser Ausführungsform das Sicherungselement bildet, das die Schließnase 5 gegen Verbiegen sichert. Das Sicherungselement ist hier demnach gegenüber dem Schließelement in Richtung der freien Spitze der Schließnase versetzt. Die Schließstange 4 weist außerdem eine Sollbruchstelle 17 auf, die parallel zur Schließnase angeordnet ist.

Beim Versuch, das Gehäuse 13 gewaltsam zu öffnen, stößt das freie Ende der Schließnase 5 gegen das Sicherungselement 11, und die Schließstange bricht an der Sollbruchstelle 17 auseinander. Bei dem gezeigten Ausführungsbeispiel ergibt sich die in Fig. 2 gezeigte Schließstellung durch eine Bewegung der Schließnase von oben nach unten. Alternativ kann die Bewegung in die Schließstellung auch in der umgekehrten Richtung erfolgen, mit anderen Worten ist die Schließnase in ihrer unteren Stellung in einem geöffneten, und in ihrer oberen Stellung in einem verschließenden Zustand.

Fig. 3 zeigt ein erfindungsgemäßes Schließsystem nach dem Versuch, die zugehörige Gehäusetür 1 aufzubrechen. Die Schließstange 4 ist an der Sollbruchstelle 17 auseinandergebrochen, die Schließnase 5 hat sich jedoch nicht aus ihrer Verbindung mit dem Schließblech 12 gelöst, sondern befindet sich nach wie vor im Eingriff mit dem Schließblech 12 aufgrund des Sicherungselements 11 des Führungselements 6. Aufgrund dieser Verbindung kann die Gehäusetür 1 auch nach dem Aufbruchsversuch nicht geöffnet werden.

Die Verbindung zwischen Mitnehmer 3 und Schließstange 4 ist in der bevorzugten Ausführungsform unlösbar gestaltet. Auf einen Bolzen 8 mit Kopf wird zunächst der Mitnehmer 3 drehbar aufgesteckt. Anschließend wird der Bolzen 8 auf die Schließstange 4 getaumelt, genietet oder geschweißt.

Fig. 4 und 5 zeigen eine alternative Ausführungsform der Erfindung. Das hier dargestellte zweiteilige Schließsystem weist zwei Schließstangen 4 und Schließnasen 5 auf, die in entgegengesetzter Richtung beweglich sind. Über einen Baskülverschluss 16 können beide Schließnasen bewegt werden.

Ein herkömmliches Schließsystem zeigen die Fig. 6 und 7. Die hier vorgesehene Schließstange 24 weist ebenfalls eine Schließnase 25 auf, die beim Verschließen der Gehäusetür 21 hinter ein Schließblech 27 greift. Wie insbesondere aus Fig. 7 deutlich wird, ist die Schließnase 25 dieses herkömmlichen Schließsystems jedoch in keiner Weise gegen Verbiegen gesichert. Beim Versuch, die Gehäusetür 21 aufzubrechen, wird sich die Schließnase 25 in einer der Öffnungsrichtung der Tür 21 entgegengesetzten Richtung, d.h. nach links in Fig. 7, verbiegen, und die Tür 21 kann einfach geöffnet werden.

Die Fig. 8 und 9 zeigen ein weiteres herkömmliches Schließsystem, bei dem eine Schließnase in dem Schließelement 39 vorgesehen ist. Ein Verriegelungselement mit Pilzkopf 38 greift zum Verschließen der Gehäusetür 31 in dieses Schließelement 39. Beim Versuch, die Gehäusetür 31 aufzubrechen, wird sich die Schließnase des Schließelements 39 nach rechts verbiegen und somit die Tür 31 freigeben.

Ein weiterer Nachteil der herkömmlichen Schließsysteme besteht darin, dass Mitnehmer 23/33 und Schließstange 24/34 lösbar (z.B. mit einer Schraube und einer Mutter 216/316 oder mit einem Bolzen und einem Sicherungsring) verbunden sind. Ein Zugriff auf die Verbindung, z.B. mit einem Schraubendreher, ist relativ einfach möglich.

## Patentansprüche

1. Schließsystem für eine Gehäusetür **(1)** mit einem Schließgestänge **(4)** und einer diesem Schließgestänge **(4)** zugeordneten Schließnase **(5),** die im verschlossenen Zustand der Gehäusetür **(1)** mit einem im Gehäuse **(13)** angeordneten Schließelement **(12)** des Schließsystems im Eingriff ist, wobei in der Umgebung der Schließnase **(5)**, zumindest auf der der Öffnungsrichtung abgewandten Seite der Schließnase **(5),** ein Sicherungselement **(11)** vorgesehen ist, das die Schließnase **(5)** im verschlossenen Zustand gegen Verbiegen sichert, **dadurch gekennzeichnet, dass** das Schließgestänge **(4)** in einem parallel zur Schließnase **(5)** verlaufenden Bereich eine Sollbruchstelle **(17)** aufweist, so dass bei einem Versuch, die Gehäusetür **(1)** aufzubrechen, das Schließgestänge **(4)** an der Sollbruchstelle **(17)** reißt, die Schließnase **(5)** aber an ihrem Platz bleibt oder sogar noch weiter in das Sicherungselement **(11)** hineingezogen wird.

2. Schließsystem nach Anspruch 1, **wobei** das Schließgestänge **(4)** in einem oder mehreren mit der Gehäusetür **(1)** verbundenen Führungselementen **(6)** beweglich gelagert ist, und dass das Sicherungselement **(11)** Teil des jeweiligen Führungselements **(6)** ist.

3. Schließsystem nach Anspruch 1 oder 2, **wobei** das Schließgestänge **(4)** einteilig mit der Schließnase **(5)** ausgebildet ist.

4. Schließsystem nach einem der vorangehenden Ansprüche, **wobei** jedem Schließgestänge **(4)** mehrere Schließnasen **(5)** zugeordnet sind, und dass im Gehäuse **(13)** entsprechend viele Schließelemente **(12)** angeordnet sind.

5. Schließsystem nach einem der vorangehenden Ansprüche, **wobei** die Schließnase **(5)** in einem der Endbereiche des Schließgestänges **(4)** vorgesehen ist.

6. Schließsystem nach einem der Ansprüche 2 bis 5, **wobei** das Führungselement **(6)** eine Ausnehmung aufweist, die im verschlossenen Zustand das Schließelement **(12)** umgreift.

7. Schließsystem nach einem der vorangehenden Ansprüche, **wobei** die Schließnase **(5)** im verschlossenen Zustand durch eine Öffnung im Schließelement **(12)** greift.

8. Schließsystem nach zumindest einem der Ansprüche 2 bis 7, **wobei** das Führungselement **(6)** eine Öffnung aufweist, die das Sicherungselement **(11)** bildet.

9. Schließsystem nach einem der vorangehenden Ansprüche, **wobei** das Sicherungselement **(11)** gegenüber dem Schließelement **(12)** in Richtung des freien Endes der Schließnase **(5)** versetzt ist.

10. Schließsystem nach einem der vorangehenden Ansprüche, **wobei** das Schließsystem zwei oder mehr Schließgestänge **(4)** und Schließnasen **(5),** vorzugsweise mit entgegengesetzter Schließrichtung, aufweist.

11. Schließsystem nach Anspruch 10, **wobei** die beiden Schließnasen **(5)** über einen Baskül-Verschluss **(16)** mit einem Betätigungselement verbunden sind, das die beiden Schließnasen **(5)** zum Verschließen der Gehäusetür **(1)** in entgegengesetzte Richtungen bewegt.

12. Schließsystem nach einem der Ansprüche 2 bis 11, wobei das Schließgestänge **(4)** mit einem Mitnehmer **(3)** verbunden ist, der das Schließgestänge **(4)** mit einem in der Gehäusetür **(1)** angeordneten Schloss verbindet, wobei ein Bolzen **(8),** der sich durch eine Öffnung im Mitnehmer **(3)** erstreckt, mit dem Schließgestänge **(4)** unlösbar verbunden - insbesondere an das Schließgestänge **(4)** getaumelt, genietet oder geschweißt - ist.

## Claims

1. Locking system for a housing door (1), comprising a locking bar (4) and, assigned to this locking bar (4), a locking catch (5) which, when the housing door (1) is in the closed state, is in engagement with a locking element (12), which is arranged in the housing (13), of the locking system, there being provided in the vicinity of the locking catch (5), at least on that side of the locking catch (5) facing away from the opening direction, a securing element (11) which secures the locking catch (5) against bending in the closed state, **characterized in that** the locking bar (4) has a predetermined breaking point (17) in a region running parallel to the locking catch (5), with the result that, if there is an attempt to break open the housing door (1), the locking bar (4) tears at the predetermined breaking point (17), but the locking catch (5) remains in its place or is even drawn still further into the securing element (11).

2. Locking system according to Claim 1, in which the locking bar (4) is mounted so that it can move in one or more guide elements (6) connected to the housing door (1), and in that the securing element (11) is part of the respective guide element (6).

3. Locking system according to Claim 1 or 2, in which the locking bar (4) is formed in one part with the locking catch (5).

4. Locking system according to one of the preceding claims, in which each locking bar (4) is assigned a plurality of locking catches (5), and in that a corresponding number of locking elements (12) are arranged in the housing (13).

5. Locking system according to one of the preceding claims, in which the locking catch (5) is provided in one of the end regions of the locking bar (4).

6. Locking system according to one of Claims 2 to 5, in which the guide element (6) has a cutout which engages round the locking element (12) in the closed state.

7. Locking system according to one of the preceding claims, in which the locking catch (5) engages through an opening in the locking element (12) in the closed state.

8. Locking system according to at least one of Claims 2 to 7, in which the guide element (6) has an opening which forms the securing element (11).

9. Locking system according to one of the preceding claims, in which the securing element (11) is offset with respect to the locking element (12) in the direction of the free end of the locking catch (5).

10. Locking system according to one of the preceding claims, in which the locking system has two or more locking bars (4) and locking catches (5), preferably with opposite locking direction.

11. Locking system according to Claim 10, in which the two locking catches (5) are connected via an espagnolette lock (16) to an actuating element which moves the two locking catches (5) in opposite directions in order to close the housing door (1).

12. Locking system according to one of Claims 2 to 11, in which the locking bar (4) is connected to a driver (3) which connects the locking bar (4) to a lock arranged in the housing door (1), a bolt (8), which extends through an opening in the driver (3), being connected unreleasably to the locking bar (4), in particular being swash-riveted, riveted or welded to the locking bar (4).

## Revendications

1. Système de fermeture pour une porte de boîtier (1) comprenant une tringlerie de fermeture (4) et un nez de fermeture (5) associé à cette tringlerie de fermeture (4), lequel est en prise, dans l'état fermé de la porte de boîtier (1), avec un élément de fermeture (12) du système de fermeture disposé dans un boîtier (13), où, dans l'environnement du nez de fermeture (5), au moins du côté du nez de fermeture (5) opposé à la direction d'ouverture, on prévoit un élément de fixation (11) qui fixe le nez de fermeture (5) dans l'état fermé pour l'empêcher de se déformer, **caractérisé en ce que** la tringlerie de fermeture (4) présente, dans une région s'étendant parallèlement au nez de fermeture (5), un point destiné à la rupture (17), de sorte que dans le cas d'une tentative d'ouverture forcée de la porte du boîtier (1), la tringlerie de fermeture (4) se casse au niveau du point destiné à la rupture (17), mais que le nez de fermeture (5) reste à sa place, ou même qu'il soit enfoncé encore plus dans l'élément de fixation (11).

2. Système de fermeture selon la revendication 1, dans lequel la tringlerie de fermeture (4) est montée mobile dans un ou plusieurs éléments de guidage (6) raccordés à la porte de boîtier (1), et en ce que l'élément de fixation (11) fait partie de l'élément de guidage (6) respectif.

3. Système de fermeture selon la revendication 1 ou 2, dans lequel la tringlerie de fermeture (4) est réalisée d'une seule pièce avec le nez de fermeture (5).

4. Système de fermeture selon l'une quelconque des revendications précédentes, dans lequel on associe à chaque tringlerie de fermeture (4) plusieurs nez de fermeture (5) et en ce que l'on dispose dans le boîtier (13) un nombre correspondant d'éléments de fermeture (12).

5. Système de fermeture selon l'une quelconque des revendications précédentes, dans lequel le nez de fermeture (5) est prévu dans une des régions d'extrémité de la tringlerie de fermeture (4).

6. Système de fermeture selon l'une quelconque des revendications 2 à 5, dans lequel l'élément de guidage (6) présente un évidement qui vient en prise dans l'état fermé autour de l'élément de fermeture (12).

7. Système de fermeture selon l'une quelconque des revendications précédentes, dans lequel le nez de fermeture (5) vient en prise dans l'état fermé à travers une ouverture dans l'élément de fermeture (12).

8. Système de fermeture selon au moins l'une quelconque des revendications 2 à 7, dans lequel l'élément de guidage (6) présente une ouverture qui forme l'élément de fixation (11).

9. Système de fermeture selon l'une quelconque des revendications précédentes, dans lequel le système de fixation (11) est décalé par rapport à l'élément de fermeture (12) dans la direction de l'extrémité libre du nez de fermeture (5).

10. Système de fermeture selon l'une quelconque des revendications précédentes, dans lequel le système de fermeture présente deux tringleries de fermeture (4) et nez de fermeture (5) ou plus, de préférence avec des sens de fermeture opposés.

11. Système de fermeture selon la revendication 10, dans lequel les deux nez de fermeture (5) sont raccordés par le biais d'une fermeture à bascule (16) à un élément d'actionnement qui déplace les deux nez de fermeture (5) dans des sens opposés pour fermer la porte de boîtier (1).

12. Système de fermeture selon l'une quelconque des revendications 2 à 11, dans lequel la tringlerie de fermeture (4) est raccordée à un élément d'entraînement (3) qui relie la tringlerie de fermeture (4) à une serrure disposée dans la porte de boîtier (1), un goujon (8), qui s'étend à travers une ouverture dans l'élément d'entraînement (3), étant raccordé de manière indesserrable à la tringlerie de fermeture (4) - notamment étant vrillé, riveté ou soudé à la tringlerie de fermeture (4).
